# EUROPÄISCHE PATENTSCHRIFT

(11) **EP 0 183 909 B1**
(45) Veröffentlichungstag und Bekanntmachung des Hinweises auf die Patenterteilung: **07.09.1988**
(21) Anmeldenummer: 85109013.4
(22) Anmeldetag: 19.07.1985
(51) Int. Cl.: E03C 1/10

(54) **Rohrtrenner, insbesondere für Trinkwasserleitungen**
Tube disconnector, especially for drinking-water conduit pipes
Déconnecteur de tuyaux, en particulier pour conduites d'eau potable

(30) Priorität: 05.12.1984 DE 3444300
(43) Veröffentlichungstag der Anmeldung: 11.06.1986
(73) Patentinhaber: LANG APPARATEBAU GMBH, 83313 Siegsdorf (DE)
(72) Erfinder: Kiesewetter, Heinrich W., D-5750 Menden 1 (DE)
(74) Vertreter: Sturies, Herbert

(56) Entgegenhaltungen:
- EP-A- 0 088 861
- EP-A- 0 109 919

## Beschreibung

Die Erfindung bezieht sich auf einen insbesondere in Trinkwasserleitungen einzubauenden Rohrtrenner mit in Durchströmungsrichtung jeweils hintereinanderliegendem Zulaufzylinder, leckwasserableitender Trennstelle und Ablaufzylinder sowie mit einem im Zulaufzylinder axial verschieblich geführten, einen zulaufwasserseitig beaufschlagbaren Kolbenflansch aufweisenden Kolbentrennrohr, das in seiner Trennstellung zulaufseitig durch ein Zulaufventil verschließbar und unter dem Druck des Zulaufwassers entgegen der Wirkung einer Rückstellfeder in eine die Trennstelle überbrückende Durchflußstellung zu verschieben ist, in der das Zulaufventil wie auch ein ablaufseitig vorhandenes Rückschlagventil öffnen.

Rohrtrenner obiger Art sind bekannt, z. B. durch das EP-A-D 109 919 und das DE-U-8 207 222. Sie werden überall dort eingesetzt, wo die Gefahr besteht, das mit gesundheitsschädlichen Stoffen angereichtertes oder sonstwie verunreinigtes Wasser durch Rücksaugen oder Rückdrücken in das Speisewasser-Versorgungsleitungsnetz gelangen kann. Dabei wird unter Rücksaugen ein Rückfluß durch Abfall des Versorgungsdruckes ohne ablaufseitige Druckerhöhung und unter Rückdrücken ein Rückfluß durch Druckerhöhung auf der Ab- bzw. Auslaufseite bei im wesentlichen konstant bleibendem Versorgungsdruck verstanden. Um beide der vorerwähnten Rückflußmöglichkeiten verhindern zu können, müssen die bekannten Rohrtrenner in jedem Falle mit einem vorgeschalteten Absperrventil versehen werden, das auch in Abhängigkeit von dem in der Ablauf- bzw. Brauchswasserseite auftretenden Flüssigkeitsdruck gesteuert werden muß, wozu bei den bekannten Rohrtrennern eine recht aufwendige hydraulische oder elektromagnetische Steuerung notwendig ist.

Der Erfindung liegt daher die Aufgabe zugrunde, einen Rohrtrenner der in Rede stehenden Gattung dahingehend zu verbessern und zu vervollkommnen, daß er die Trinkwasserzuleitung wirksam gegen durch Rücksog oder Rückdrücke bedingten Rückfluß des Brauchwassers schützt, dabei aber ohne die dazu bisher für notwendig gehaltene umständliche hydraulische oder elektromagnetische Steuerung eines vorgeschalteten Absperrventils auskommt. Diese Aufgabe wird erfindungsgemäß dadurch gelöst, daß das Kolbentrennrohr an seinem ablaufseitigen Ende einen weiteren, ablaufwasserseitig zu beaufschlagenden Kolbenflansch aufweist, durch das Rückschlagventil zu verschließen ist und zwischen seinen beiden Kolbenflanschen einen radialen Durchbruch besitzt, der in der Durchflußstellung des Kolbentrennrohres zylindergehäuseseitig zu verschließen, dagegen in der Trennstellung mit der Trennstelle des Zylindergehäuses zu verbinden ist. Auf diese Weise kommt man zu einem Rohrtrenner, dessen unter Wirkung einer Rückstellfeder stehendes Kolbentrennrohr nicht nur vom Zulaufwasserdruck, sondern auch vom Ablaufwasserdruck beaufschlagbar ist und daher bei entsprechendem Druckanstieg in der Ablauf- bzw. Brauchwasserseite das Kolbentrennrohr entgegen seiner zulaufseitigen Wasserdruckbeaufschlagung mit Unterstützung der Rückstellfeder auch in seine Trennstellung zu verschieben vermag, in der die Ablaufseite von der Zulaufseite wirksam getrennt wird. Für die vorbeschriebene Funktion bedarf es grundsätzlich keines besonderen vorgeschalteten Absperrventils und jedenfalls auch keiner zusätzlichen hydraulischen oder elektromagnetischen Steuerung.

Das Rückschlagventil besteht vorteilhaft aus einem auf einer am ablaufseitigen Ende des Kolbentrennrohres befestigten Ventilstange gleitverschieblich sitzenden Ventilkörper, der durch eine Druckfeder gegen das den Ventilsitz bildende ablaufseitige Ende des Kolbentrennrohres zu drücken ist. Hierdurch wird das bei einem solchen Rohrtrenner ohnehin vorhandene, als Rückflußverhinderer diendende Rückschlagventil zugleich dazu benutzt, um die ablaufseitige Beaufschlagungsfläche des Kolbentrennrohres entsprechend zu vergrößern, dadurch nämlich, daß dieses Rückschlagventil bei auftretendem Rückdruck das Kolbentrennrohr rückseitig verschließt und somit entsprechend seiner wirksamen Beaufschlagungsfläche zusätzlich an der Verschiebung des Kolbentrennrohres in seine Trennstellung durch den auftretenden ablaufseitigen Druckanstieg mitwirkt.

Die beidendig am Kolbeptrennrohr vorhandenen Kolbenflansche können mit an der Zylindergehäuseinnenwandung anliegenden Ringdichtungen versehen sein. Sie können aber auch mit flexiblen Membranen ausgerüstet sein, die an ihrem Umfang am Zylindergehäuse eingespannt sind.

Weitere Merkmale und Vorteile der Erfindung werden anhand zweier in der Zeichnung dargestellter Ausführungsbeispiele beschrieben. Dabei zeigt
Fig. 1 eine erste Ausführungsform des Rohrtrenners in axialem Längsschnitt, mit hälftig geschnittenem Kolbentrennrohr, und
Fig. 2 eine zweite Ausführungsform, ebenfalls in axialem Längsschnitt.

Der in Fig. 1 abgebildete Rohrtrenner ist in bekannter Weise mit einem einen Zulaufstutzen 1 aufweisenden Zulaufzylinder 2, einer leckwasserableitenden Trennstelle 3, einem einen Ablaufstutzen 4 aufweisenden Ablaufzylinder 5 und einem im Zulaufzylinder 2 axial verschieblich geführten Kolbentrennrohr 6 versehen, das einen zulaufseitig gelegenen Kolbenflansch 7 mit einer Ringdichtung 7' aufweist und unter dem Druck des Zulaufwassers entgegen der Wirkung der Rückstellfeder 8 in die in Fig. 1 dargestellte Durchflußstellung verschoben werden kann.

Der Zulaufzylinder 2 und der Ablaufzylinder 5 sind über Schraubverbindungsflansche 2', 5' zu einem gemeinsamen Zylindergehäuse vereinigt, das hinter der leckwasserableitenden Trennstelle 3 und dem letzterer gegenüberliegenden Sichtfenster 2" eine zum Kolbentrennrohr 6 heranreichende Einschnürung 9 aufweist. In dieser befinden sich zwei Ringdichtungen 10, die in der dargestellten Durchflußstellung des Kolbentrennrohres 6 an letzterem beidseitig seines radialen. Durchbruchs 6' anliegen. In der Einschnürung 9 liegen weiterhin längs axial verlaufende Belüftungskanäle 11 für die Kammer 5", die durch die in der Verbindungstrennfläche 12 vorhandenen Ringdichtungen 13 abgedichtet sind.

Vor dem Kolbentrennrohr 6 befindet sich das Zulaufventil 14, das aus der im Zulaufstutzen 1 speichenartig befestigten Ventilstange 15 und dem darauf abgedichtet gleitverschieblich lagernden Ventilkörper 16 besteht, dessen abdichtende Stirnfläche 16' mit der am zulaufseitigen Ende des Kolbentrennrohres 6 vorhandenen Ventilsitzfläche 6" zusammenwirkt. Die Gleitdichtungsringe im Ventilkörper 16 sind mit 16" bezeichnet. Die Ventilstange 15 ist mit einem Hohikanai 15' versehen, der durch die Querbohrung 15" mit der Zulauf-Beaufschlagungskammer 17 in Verbindung stehen kann und der an seinem anderen Ende stirnseitig aus der Ventilstange 15 frei ausmündet. Im Zulaufzylinder 2 ist noch ein Innenflansch 2'" vorhanden, an dem der Kolbenflansch 7 in der dargestellten Durchflußstellung des Kolbentrennrohres 6 anliegt. Die Rückstellfeder 8 stützt sich einerseits am Kolbenflansch 7 und andererseits an der Einschnürung 9 ab.

Das Kolbentrennrohr 6 ist, wie schon erwähnt, mit einem radialen Durchbruch 6' versehen, und zwar in Gestalt mehrerer zwischen den Verbindungsrippen 6"' gelegener Fenster. An seinem ablaufseitigen Ende ist das Kolbentrennrohr 6 mit einem weiteren Kolbenflansch 18 versehen, der an seinem Umfang mit einer hier vorhandenen Ringdichtung 18' an der Innenwandung des Ablaufzylinders 5 abdichtend gleitverschieblicht geführt ist.

Dieser Kolbenflansch 18 wird von dem in der Ablaufkammer 19 herrschenden Wasserdruck beaufschlagt. Weiterhin ist das Kolbentrennrohr 6 hier mit einer wiederum speichenartig an ihm befestigten Ventilstange 20 und einem darauf gleitverschieblich gelagerten Ventilkörper 21 versehen, der unter Wirkung der um die Ventilstange 20 herum angeordneten Druckfeder 22 steht, die den Ventilkörper 21 gegen seine am Kolbentrennrohrende vorhandene Ventilsitzfläche 6^{1v} zu drücken sucht. Der Ventilkörper 21 ist ebenso wie der Ventilkörper 16 mit Dichtungen 21" versehen, über die er abdichtend auf der Ventilstange 20 geführt ist. Die vorbeschriebenen Ventilteile 20 bis 22 bilden das ablaufseitig gelegene Rückschlagventil.

In der in Fig. 1 dargestellten Durchflußstellung des Rohrtrenners werden durch den in der Zulaufkammer 14 herrschenden Wasserdruck der Kolbenflansch 7 in seiner Anschlagstellung am Innenflansch 2"' und damit das Kolbentrennrohr 6 in seiner weitest nach rechts verschobenen Durchflußposition gehalten. Das über den Zulaufstutzen 1 zuströmende Trinkwasser fließt an dem Zulaufventilkörper 16 vorbei, der in seiner dargestellten Anschlagstellung an dem auf der Ventilstange 15' sitzenden Begrenzungsanschlag 15"' gehalten wird. Weiterhin fließt das Leitungswasser durch die Axialbohrung 6^{v} des Kolbentrennrohres 6 hindurch. Da der Radialdurchbrüche 6' des Kolbentrennrohres durch die beidseitig davon vorhandenen Ringdichtungen 10 in der GehäuseEinschnürung 9 abgedichtet sind, fließt das Zulaufwasser ausschließlich durch das Kolbentrennrohr 6 hindurch, an dessen Ende es den Rückschlagventilkörper 21 je nach Strömungsgeschwindigkeit bzw. Durchlaufmenge gegen die Wirkung der Druckfeder 22 in Offenstellung schiebt und somit schließlich über die Abtaufkammern 19 in den Ablaufstutzen 4 gelangt. Sobald es aber wasserablaufseitig und damit auch in der Ablaufkammer 19 zu einem hinreichenden Druckanstieg kommt, sei es durch Unterbrechen der ablaufseitigen Wasserentnahme oder aus anderen Gründen, beispielsweise durch plötzlich auftretende Pumpenrückdrücke od. dgl., wird der Rückschlagventilkörper 21 gegen die Ventilsitzfläche 6'^{v} am Kolbentrennrohr 6 gedrückt, das dadurch für den Wasserrücklauf gesperrt wird. Sodann wird durch die Beaufschlagung des Ventilkörpers 21 wie auch des Kolbenflansches 18 das Kolbentrennrohr 6 nach links in seine Trennstellung verschoben, in der die radialen Durchbrüche 6' in Höhe der Trennstelle 3 bzw. des Sichtfensters 2" zu liegen- kommen und somit die gewünschte Trennstellung zwischen-Zu- und Ablaufseite erreicht wird. Bei der vorerwähnten Verschiebebewegung des Kolbentrennrohres 6 trifft letzteres mit seiner stirnseitigen Ventilsitzfläche 6" auf den Zulaufventilkörper 16 und verschiebt diesen entsprechend nach links. Das in der zulaufseitigen Kammer 17 vorhandene Wasser kann über den Hohlkanal 15' in Richtung zur Trennstelle 3 entweichen, jedenfalls so lange, bis der Ventilkörper 16 die Querbohrung 15" in der Ventilstange 15 abgedeckt hat. Der Rohrtrenner befindet sich in Trennstellung. Wird sodann wieder Wasser ablaufseitig entnommen, kommt es zu entsprechendem Druckabfall in der ablaufseitigen Beaufschlagungskammer 19, wodurch das Kolbentrennrohr 6 unter dem Einfluß des in der Zulaufkammer 17 herrschenden Versorgungsdruckes wieder in seine in Fig. 1 dargestellte Durchflußstellung gelangen kann.

Der in Fig. 2 dargestellte Rohrtrenner ist von grundsätzlich gleicher Beschaffenheit wie der in Fig. 1 abgebildete. Die dabei jeweils übereinstimmenden Teile sind mit den gleichen Bezugszeichen versehen. Unterschiedlich ist hier, daß das Rohrtrenner-Gehäuse aus einem abgestuften, im wesentlichen zylindrischen Mittelteil 23 sowie zwei beidendig davon angeordneten, sich trichterförmig verengenden Gehäuseendteilen 24, 25 besteht. Zwischen diesen Endteilen und dem Mittelteil 23 ist jeweils eine Kolbenmembran 26 bzw. 27 an ihrem Umfang eingespannt. Diese Membranen 26, 27 bilden zusammen mit den an den Enden des Kolbentrennrohres 6 vorhandenen Ringflanschen 26', 26" bzw. 27', 27" die von den in den Arbeitskammern 17 bzw. 19 auftretenden Wasserdrücken zu beaufschlagenden Kolbenflansche, die für die entsprechende Verschiebung des Kolbentrennrohres 6 in seine Durchfluß- oder Trennstellung sorgen. Außer den beiden O-Ringen 10 als Dichtringe sind hier noch die beiden Führungs- bzw. Gleitringe 10' im zylindrischen Mittelteil 23 gelagert. Die Funktion dieses Rohrtrenners stimmt mit dem in Fig. 1 dargestellten Rohrtrenner voll überein.

## Patentansprüche

1. Rohrtrenner, insbesondere für Trinkwasserleitungen, mit in Durchströmungsrichtung jeweils hintereinanderliegendem Zulaufzylinder (2), leckwasserableitender Trennstelle und Ablaufzylinder (5) sowie mit einem im zulaufzylinder (2) axial verschieblich geführten, einen zulaufwasserseitig beaufschlagbaren Kolbenflansch (7) aufweisenden Kolbentrennrohr (6), das in seiner Trennstellung zulaufseitig durch ein Zulaufventil (14) verschließbar und unter dem Druck des Zulaufwassers entgegen der Wirkung einer Rückstellfeder (8) in eine die Trennstelle überbrückende Durchflußstellung zu verschieben ist, in der das Zulaufventil (14) wie auch ein ablaufseitig vorhandenes Rückschlagventil (21) öffnen, dadurch gekennzeichnet, daß das Kolbentrennrohr (6) an seinem ablaufseitigen Ende einen weiteren, ablaufwasserseitig zu beaufschlagenden Kolbenflansch (18) aufweist, durch das Rückschlagventil (21) zu verschließen ist und zwischen seinen beiden Kolbenflanschen (7, 18) einen radialen Durchbruch (6') besitzt, der in der Durchflußstellung des Kolbentrennrohres (6) zylindergehäuseseitig zu verschließen, dagegen in der Trennstellung mit der Trennstelle (3) des Zylindergehäuses (2) zu verbinden ist.

2. Rohrtrenner nach Anspruch 1, dadurch gekennzeichnet, daß das Rückschlagventil aus einem, auf einer am ablaufseitigen Ende des Kolbentrennrohres (6) befestigten Ventilstange (20) gleitverschieblich sitzenden Ventilkörper (21) besteht, der durch eine Druckfeder (22) gegen das den Ventilsitz (6^{IV}) bildende ablaufseitige Ende des Kolbentrennrohres (6) zu drücken ist.

3. Rohrtrenner nach Anspruch 1 oder 2, dadurch gekennzeichnet, daß der Zulaufzylinder (2) und der Ablaufzylinder (5) zu einem gemeinsamen Zylindergehäuse vereinigt sind, das hinter der leckwasserableitenden Trennstelle (3) eine zum Kolbentrennrohr (6) heranreichende Einschnürung (9) aufweist, in der sich in entsprechendem axialem Abstand zwei Ringdichtungen (10) befinden, die in der Durchflußstellung des Kolbentrennrohres (6) am letzterem beidseitig seines radialen Durchbruchs (6') anliegen.

4. Rohrtrenner nach Anspruch 3, dadurch gekennzeichnet, daß im Zulaufzylinder (2) die Rückstellfeder (8) für das Kolbentrennrohr (6) untergebracht ist, die sich einerseits am zulaufwasserseitig beaufschlagbaren Kolbenflansch (7) und andererseits an der Gehäuseeinschnürung (9) abstützt.

5. Rohrtrenner nach Anspruch 3, dadurch gekennzeichnet, daß der im Ablaufzylinder (5) zwischen dessen Einschnürung (9) und dem ablaufwasserseitig beaufschlagbaren Kolbenflansch (18) des Kolbentrennrohres (6) vorhandene Raum (5") mit Belüftungsöffnungen (11) versehen ist.

6. Rohrtrenner nach einem der Ansprüche 1 bis 5, dadurch gekennzeichnet, daß die beidendig am Kolbentrennrohr (6) vorhandenen Kolbenflansche (7, 18) mit an der Zylindergehäuseinnenwandung anliegenden Ringdichtungen (7', 18') versehen sind.

7. Rohrtrenner nach einem der Ansprüche 1 bis 5, dadurch gekennzeichnet, daß die an den beiden Enden des Kolbentrennrohres (6) vorhandenen Kolbenflansche (26', 26" bzw. 27', 27") mit flexiblen Membranen (26 bzw. 27) versehen sind, die an ihrem Umfang am Zylindergehäuse (23, 24 bzw. 25) eingespannt sind.

8. Rohrtrenner nach einem der Ansprüche 1 bis 5, dadurch gekennzeichnet, daß das Gehäuse des Rohrtrenners (6) aus zwei abgedichtet miteinander verbundenen Zylindergehäusehälften besteht, deren zulaufseitig gelegene den mit der leckwasserableitenden Trennstelle (3) versehenen Zulaufzylinder (2) und dessen ablaufseitige den Ablaufzylinder (5) bildet.

9. Rohrtrenner nach Anspruch 7, dadurch gekennzeichnet, daß das Gehäuse des Rohrtrenners aus einem abgestuften, im wesentlichen zylindrischen Mittelteil (23) sowie zwei beidendig davon angeordneten, trichterförmig sich verengenden Gehäuseendteilen (24, 25) besteht, zwischen denen die Kolbenmembranen (26, 27) eingespannt sind, wobei das zylindrische Mittelteil (23) die leckwasserableitende Trennstelle (9) sowie je zwei am Kolbentrennrohr (6) anliegende Dichtringe (10) und Führungsringe (10') wobei die Dichtringe (10) mehr zur Mitte hin, die Führungsringe (10') dagegen weiter außen liegen.

## Claims

1. Tubular isolator, particularly for drinking water pipes, comprising an inlet cylinder (2), drainage connection point and outlet cylinder (5), arranged one after the other in the through-flow direction, and also comprising an isolating plunger (6) which is guided for axial displacement in the inlet cylinder (2), which has a pressure- responsive piston flange (7) at the water-inlet end thereof, which is closable by an inlet valve (14) at its inlet end in its isolating setting, and which is displaceable into a through-flow setting bridging the drainage connection point under the pressure of the supply water overcoming the action of a restoring spring (8), wherein the inlet valve (14) and also a check valve (21) provided at the outlet end of the plunger are open in the through-flow setting of the plunger, characterised in that the isolating plunger (6) is provided at its outlet-side end with a further piston flange (18) responsive to pressure at the outlet side thereof, the plunger can be closed by the check valve (21), and between its two piston flanges (7, 18) the plunger has a radial opening (6') which in the through-flow setting of the isolating plunger (6) is closed off circumferentially, but which in the isolating setting is connected to the drainage connection point of the cylinder housing (2).

2. Tubular isolator according to claim 1, characterised in that the check valve comprises a valve member (21) which is seated for sliding displacement on a valve rod (20) secured at the outlet-side end of the isolating plunger (6), with said valve member being urged by a compression spring (22) against the outlet-side end of the isolating plunger (6) which defines the valve seat (_{6I}V).

3. Tubular isolator according to claim 1 or 2, characterised in that the inlet cylinder (2) and the outlet cylinder (5) are combined into a common cylindrical housing which has a constriction (9) which comes close to the isolating plunger (6) downstream from the drainage connection point (3), said constriction being provided with two axially spaced annular seals (10) which, in the through-flow setting of the isolating plunger (6), are in contact with the plunger one on each side of the radial opening (6') in the plunger.

4. Tubular isolator according to claim 3, characterised in that the restoring spring (8) for the isolating plunger (6) is provided in the inlet cylinder (2), said restoring spring being seated at one end against the water-inlet end piston flange (7) and being seated at its other end against the housing constriction (9).

5. Tubular isolator according to claim 3, characterised in that the chamber (5") provided in the outlet cylinder (5) between said constriction (9) and the outlet-side end piston flange (18) of the isolating plunger (6) is provided with vent openings (11).

6. Tubular isolator according to one of claims 1 to 5, characterised in that the piston ftanges (7, 18) provided at the respective ends of the isolating plunger (6) are provided with annular seals (7', 18') in sealing contact with the internal face of the cylinder housing.

7. Tubular isolator according to one of claims 1 to 5, characterised in that the piston flanges (26', 26" and 27', 27") provided at the respective ends of the isolating plunger (6) are provided with flexible membranes (26 and 27) which are clamped at the periphery to the cylinder housing (23, 24 and 25).

8. Tubular isolator according to one of claims 1 to 5, characterised in that the housing of the tubular isolator comprises two cylindrical housing portions connected sealingly to each other, with the inlet end portion of the housing forming the inlet cylinder (2) which is provided with the drainage connection point (3) and with the outlet end portion of the housing forming the outlet cylinder (5).

9. Tubular isolator according to claim 7, characterised in that the housing of the tubular isolator comprises a stepped, substantially cylindrical central portion (23) and two tapering frus- toconical end portions (24, 25) provided one at each end of the central portion, wherein the piston membranes (26, 27) are clamped between the respective housing portions, wherein the cylindrical central portion (23) has the drainage connection point (3) as well as two sealing rings (10) and two guide rings (10') each in contact with the isolating plunger (6), and wherein the sealing rings (10) are positioned axially inwardly of the respective guide rings (10').

## Revendications

1. Disconnecteur de canalisation, notamment pour canalisations d'eau potable, comprenant l'un à la suite de l'autre dans le sens du passage, un cylindre d'arrivée (2), une zone de disconnexion servant à l'évacuation des eaux de fuite et un cylindre de départ (5), ainsi qu'un tube disconnecteur à piston (6) guidé mobile en translation axiale dans le cylindre d'arrivée (2) et présentant une collerette de piston (7) pouvant être chargée sur sa face côté arrivée de l'eau, tube qui peut être obturé, sur le côté arrivée, par une soupape d'arrivée (14) dans sa position de disconnexion et qui peut être amené, sous l'effet de la pression de l'eau d'arrivée et à l'encontre de l'action d'un ressort de rappel (8) dans sa position de passage qui couvre la zone de disconnexion et dans laquelle la soupape d'arrivée (14) ainsi qu'un clapet anti-retour (21) prévu sur le côté départ sont ouverts, caractérisé en ce que le tube disconnecteur à piston (6) présente, à son extrémité côté départ, une seconde collerette de piston (18) destinée à être chargée sur sa face côté départ de l'eau est destiné à être fermé par le clapet anti-retour (21) et présente, entre ses deux collerettes de piston (7, 18), une ouverture radiale (6') qui est destinée à être obturée du côté du corps du cylindre, dans 1a position de passage du tube disconnecteur à piston (6), et à être au contraire mise en communication avec la zone de disconnexion (3) du corps (2) du cylindre, dans la position de disconnexion.

2. Disconnecteur de canalisation selon la revendication 1, caractérisé en ce que le clapet anti-retour est constitué par un élément obturateur de soupape (21), qui est monté coulissant sur une tige de soupape (20) fixée à l'extrémité côté départ du tube disconnecteur à piston (6), élément obturateur qui est destiné à être appliqué par un ressort de compression (22) contre l'extrémité côté départ du tube disconnecteur à piston (6) qui forme le siège (6^{IV}) du clapet.

3. Disconnecteur de canalisation selon la revendication 1 ou 2, caractérisé en ce que le cylindre d'arrivée (2) et le cylindre de départ (5) sont réunis en un corps de cylindre commun qui présente, en aval de la zone de disconnexion (3) servant à l'évacuation des eaux de fuite, un étranglement (9) qui se prolonge jusqu'au tube disconnecteur à piston (6) et dans lequel se trouvent deux garnitures d'étanchéité (10) séparées par un intervalle axial approprié et qui, dans la position de passage du tube disconnecteur à piston (6), s'appuient sur ce tube de part et d'autre de son ouverture radiale (6').

4. Disconnecteur de canalisation selon la revendication 3, caractérisé en ce que, dans le cylindre d'arrivée (2), est logé le ressort de rappel (8) qui agit sur le tube disconnecteur à piston (6) et qui prend appui, d'un côté, contre la collerette (7) du piston destinée à être chargée sur sa face côté arrivée d'eau et, de l'autre côté, contre l'étranglement (9) du corps.

5. Disconnecteur de canalisation selon la revendication 3, caractérisé en ce que la chambre (5") qui est présente dans le cylindre de départ (5) entre l'étranglement (9) de ce cylindre et la collerette de piston (18) du tube disconnecteur à piston (6) qui est destinée à être chargée sur sa face côté départ de l'eau, est munie d'ouvertures de respiration (11).

6. Disconnecteur de canalisation selon l'une des revendications 1 à 5, caractérisé en ce que les collerettes de pistons (7, 18), prévues aux deux extrémités sur le tube disconnecteur à piston (6), sont munies de garnitures d'étanchéité annulaires (7', 18') qui s'appuient contre la paroi interne du corps du cylindre.

7. Disconnecteur de canalisation selon l'une des revendications 1 à 5, caractérisé en ce que les collerettes de piston (26', 26" ou 27', 27"), prévues aux deux extrémités du tube disconnecteur à piston (6), sont munies de membranes flexibles (26 et 27 respectivement) qui sont serrées à leur périphérie dans le corps du cylindre (23, 24 et respectivement 25).

8. Disconnecteur de canalisation selon l'une des revendications 1 à 5, caractérisé en ce que le corps du disconnecteur de canalisation (6) est composé de deux demi-corps de cylindres réunis entre eux à joint étanche, dont celui qui est situé sur le côté arrivée forme le cylindre d'arrivée (2), muni de la zone de disconnexion (3) servant à évacuer les eaux de fuite, tandis que celui qui est situé sur le côté départ forme le cylindre de départ (5).

9. Disconnecteur de canalisation selon la revendication 7, caractérisé en ce que le corps du disconnecteur de canalisation est composé d'une partie centrale (23) étagée, sensiblement cylindrique, ainsi que de deux parties d'extrémité (24, 25) disposées aux deux extrémités de la partie centrale et qui se rétrécissent en entonnoir, les membranes de piston (26, 27) étant serrées entre les parties d'extrémité et la partie centrale, la partie centrale cylindrique (23) présentant la zone de disconnexion (9) qui évacue les eaux de fuite et portant deux bagues d'étanchéité (10) qui s'appuient sur le tube disconnecteur à piston (6) et deux bagues de guidage (10'), les bagues d'étanchéité (10) étant plus rapprochées du centre et les bagues de guidage (10') étant au contraire plus éloignées vers l'extérieur.
